# EUROPÄISCHE PATENTSCHRIFT

(11) **EP 2 642 094 B1**
(45) Veröffentlichungstag und Bekanntmachung des Hinweises auf die Patenterteilung: **19.07.2017**
(21) Anmeldenummer: 13154088.2
(22) Anmeldetag: 05.02.2013
(51) Int. Cl.: F01L 1/18, F01L 1/14, F01L 13/00

(54) **Schaltbarer Schwinghebel**
Switchable swing arm
Levier oscillant commutable

(30) Priorität: 20.03.2012 DE 102012204367
(43) Veröffentlichungstag der Anmeldung: 25.09.2013
(73) Patentinhaber: MAN Diesel & Turbo SE, 86153 Augsburg (DE)
(72) Erfinder: Deisenhofer, Ulrich, 89356 Haldenwang (DE); Söngen, Matthias, 86156 Augsburg (DE)

(56) Entgegenhaltungen:
- EP-A1- 0 267 696
- EP-A1- 1 050 668
- DE-A1- 10 358 925
- DE-A1- 19 637 066
- GB-A- 2 199 894
- US-A- 5 253 621
- US-A1- 2002 092 490
- US-A1- 2005 092 269
- US-B1- 6 705 259
- US-B1- 7 404 386

## Beschreibung

Die Erfindung betrifft einen schaltbaren Schwinghebel für einen Ventiltrieb einer Brennkraftmaschine.

Schaltbare Schwinghebel werden üblicherweise eingesetzt, um einen variablen Ventilhub für Gaswechselventile einer Brennkraftmaschine zu realisieren.

EP 1 785 595 A1 beschreibt einen schaltbaren Schwinghebel bzw. Schlepphebel für einen Ventiltrieb einer Brennkraftmaschine. Dieser schaltbare Schwinghebel weist einen Innen- und einen diesen mit seinen Armen umschließenden Außenhebel auf, wobei die beiden Hebel auf einer gemeinsamen Achse relativ zueinander verschwenkbeweglich verlaufen und über einen quer zu dieser Achse bzw. längs der beiden Hebel verfahrbaren Schieber selektiv miteinander verbindbar sind. Der Außenhebel hat auf jedem Arm eine eine Anlauffläche für einen Großhubnocken bereitstellende Gleitfläche. Der Innenhebel hat eine eine Anlauffläche für einen Klein- oder 0-Hubnocken bereitstellende wälzgelagerte Rolle. Der Innenhebel hat außerdem an einer Unterseite an einem Ende eine Anlage für ein Gaswechselventil und am anderen Ende eine Komplementärfläche zur Lagerung auf einem einen Schwenkpunkt für den gesamten Schwinghebel bereitstellenden Kopf eines Abstützelements.

Weiterhin sind bereits in der GB 2 199 894, sowie in der EP 0 267 696 A1 Ventiltriebe mit schaltbaren Schwinghebeln beschrieben, bei diesen einerseits das beidseitige Flankieren eines zweiten Hebels durch Aufnahme dieses zweiten Hebels zwischen beiden Armabschnitten eines ersten Hebels gezeigt ist, und andererseits bei diesen Reibungsverluste mittels Einsatz von Rollen reduziert werden sollen.

Der Erfindung liegt hiervon ausgehend die Aufgabe zugrunde, einen schaltbaren Schwinghebel bereitzustellen, der geringere Reibungsverluste im Ventiltrieb verursacht.

Dies wird mit einem schaltbaren Schwinghebel gemäß Anspruch 1 erreicht. Weiterbildungen der Erfindung sind in den abhängigen Ansprüchen definiert.

Gemäß der Erfindung weist ein schaltbarer Schwinghebel für einen Ventiltrieb einer Brennkraftmaschine auf: ein erstes Hebelteil mit einem ersten Schwenklager, über welches das erste Hebelteil um eine erste Drehachse schwenkbar an einem Gehäuse der Brennkraftmaschine abstützbar ist, und mindestens einer Laufrolle, die drehbar am ersten Hebelteil gelagert ist und die eine Mantelfläche hat zum dagegen Anlaufen eines ersten Nockens des Ventiltriebs zum Erzeugen einer Schwenkbewegung des ersten Hebelteils um die erste Drehachse; ein zweites Hebelteil, das benachbart zum ersten Hebelteil angeordnet ist und das ein zweites Schwenklager, über welches das zweite Hebelteil um eine parallel zur ersten Drehachse verlaufende zweite Drehachse schwenkbar am Gehäuse der Brennkraftmaschine abstützbar ist, und eine Laufrolle hat, die drehbar am zweiten Hebelteil gelagert ist und die eine Mantelfläche hat zum dagegen Anlaufen eines zweiten Nockens des Ventiltriebs zum Erzeugen einer Schwenkbewegung des zweiten Hebelteils um die zweite Drehachse; und eine Kupplungseinrichtung mit einer Schieberanordnung, die zum Schalten gesteuert verfahrbar ist, so dass die ersten und zweiten Hebelteile über die Schieberanordnung hinsichtlich ihrer jeweiligen Schwenkbewegungen selektiv miteinander kuppelbar und voneinander entkuppelbar sind; wobei an einem von dem ersten und dem zweiten Hebeltell ein Betätigungsabschnitt zum Betätigen eines Gaswechselventils der Brennkraftmaschine vorgesehen ist.

Dadurch, dass an jedem der beiden Hebelteile eine Laufrolle zum dagegen Anlaufen eines Nockens des Ventiltriebs vorgesehen ist, sind die durch den Schwinghebel im Ventiltrieb verursachten Reibungsverluste deutlich reduziert.

Gemäß der Erfindung fluchten die erste Drehachse und die zweite Drehachse zueinander bzw. sind miteinander koinzident.

Dadurch, dass jedes der beiden Hebelteile ein eigenes Schwenklager zur schwenkbaren Abstützung am Gehäuse der Brennkraftmaschine aufweist und deren jeweilige Drehachsen zueinander fluchten, kann eine im Ergebnis einfachere Verbindung der beiden Hebelteile an einer gemeinsamen Lagerung realisiert werden. Insbesondere können dadurch Platz und Kosten sparend mehrere schaltbare Schwinghebel gemeinsam mit mehreren nicht schaltbaren Schwinghebeln auf einer gemeinsamen Achse gelagert und vormontiert werden.

Gemäß der Erfindung weist das erste Schwenklager eine sich durch das erste Hebelteil hindurch erstreckende erste Durchgangspassage auf, in die ein am Gehäuse der Brennkraftmaschine abgestützter erster Achsenabschnitt einpassbar ist, so dass das erste Hebelteil zum Ausführen seiner Schwenkbewegung um den ersten Achsenabschnitt schwenkbar ist.

Gemäß der Erfindung weist das zweite Schwenklager eine sich durch das zweite Hebelteil hindurch erstreckende zweite Durchgangspassage auf, in die ein am Gehäuse der Brennkraftmaschine abgestützter zweiter Achsenabschnitt einpassbar ist, so dass das zweite Hebelteil zum Ausführen seiner Schwenkbewegung um den zweiten Achsenabschnitt schwenkbar ist.

Gemäß der Erfindung sind die erste und die zweite Durchgangspassage zueinander fluchtend angeordnet, so dass in diese ein am Gehäuse der Brennkraftmaschine abgestütztes integral die ersten und zweiten Achsenabschnitte bildendes Achsenteil einpassbar ist, so dass die ersten und zweiten Hebelteile zum Ausführen ihrer jeweiligen Schwenkbewegungen um das Achsenteil schwenkbar sind.

Mit dieser Ausgestaltung der Erfindung ist eine einfache Verbindung und Lagerung der beiden Hebelteile realisiert, welche es vorteilhaft erlaubt, mehrere schaltbare Schwinghebel gemeinsam mit mehreren nicht schaltbaren Schwinghebeln auf einem gemeinsamen Achsenteil zu lagern und vorzumontieren.

Gemäß der Erfindung weist das erste Hebelteil zwei mit seitlichem Abstand voneinander längsseits parallel in einer Ebene zueinander verlaufende Armabschnitte und einen die beiden Armabschnitte miteinander verbindenden Stegabschnitt auf, und wobei das zweite Hebelteil zwischen den beiden Armabschnitten der ersten Hebelteils angeordnet ist.

Gemäß einer Ausführungsform der Erfindung erstreckt sich die erste Durchgangspassage durch beide Armabschnitte des ersten Hebelteils hindurch, so dass sie zwei Teilpassagen bildet, zwischen denen die zweite Durchgangspassage angeordnet ist.

Gemäß der Erfindung weist der erste Nocken des Ventiltriebs zwei mit axialem Abstand voneinander angeordnete Nockenelemente gleicher Nockenkontur auf, wobei an den beiden Armabschnitten des ersten Hebelteils jeweils eine Laufrolle vorgesehen ist, die drehbar am jeweiligen Armabschnitt gelagert ist und die eine Mantelfläche hat zum dagegen Anlaufen eines der beiden Nockenelemente des ersten Nockens, wobei jeweilige Drehachsen der beiden Laufrollen des ersten Hebelteils zueinander fluchten, und wobei die Laufrolle des zweiten Hebelteils zwischen den beiden Laufrollen des ersten Hebelteils mit zu deren jeweiligen Drehachsen paralleler Drehachse angeordnet ist und der zweite Nocken in dem axialen Abstand zwischen den beiden Nockenelementen des ersten Nockens angeordnet ist.

Mit der Erfindung werden einerseits die durch den Schwinghebel im Ventiltrieb verursachten Reibungsverluste reduziert und wird andererseits durch die beidseitige Flankierung des zweiten Hebelteils durch das erste Hebelteil ein Kippmoment quer zur ersten und zweiten Drehachse verhindert bzw. aufgehoben, wodurch die Reibungsverluste weiter reduziert werden und die Lebensdauer der Schwenklager erhöht wird.

Gemäß der Erfindung weist die Kupplungseinrichtung eine Schieberführungspassage auf, die sich parallel zu den ersten und zweiten Drehachsen durch die beiden Armabschnitte des ersten Hebelteils und durch das zweite Hebelteil erstreckt und in der die Schieberanordnung längs der Schieberführungspassage verschiebbar angeordnet ist.

Gemäß einer Ausführungsform der Erfindung weist die Schieberanordnung der Kupplungseinrichtung auf: einen ersten Schieber, der in einem von einem der Armabschnitte gebildeten ersten Bereich der Schieberführungspassage angeordnet von der Federkraft einer Feder in Richtung zum anderen Armabschnitt des ersten Hebelteils hin vorgespannt ist und der entlang der Schieberführungspassage eine Länge hat, die gleich einer Länge des ersten Bereichs der Schieberführungspassage ist; einen zweiten Schieber, der in Berührungskontakt mit dem ersten Schieber in einem von dem zweiten Hebelteil gebildeten zweiten Bereich der Schieberführungspassage angeordnet ist und der entlang der Schieberführungspassage eine Länge hat, die gleich einer Länge des zweiten Bereichs der Schieberführungspassage ist; und einen dritten Schieber, der in Berührungskontakt mit dem zweiten Schieber in einem von dem anderen Armabschnitt gebildeten dritten Bereich der Schieberführungspassage angeordnet ist und der entlang der Schieberführungspassage eine Länge hat, die kleiner als eine Länge des dritten Bereichs der Schieberführungspassage ist; wobei der dritte Schieber von einer dem zweiten Schieber abgewandten Seite aus gesteuert selektiv mit einer Stellkraft in Richtung zu dem einen Armabschnitt des ersten Hebelteils hin beaufschlagbar ist, so dass der erste Schieber bei Beaufschlagung der Stellkraft gegen die Federkraft der Feder bis Anschlag an einem Längsende der Schieberführungspassage bündig dazu in den einen Armabschnitt eingefahren wird (sich demgemäß ausschließlich im ersten Bereich der Schieberführungspassage befindet) und bei Wegnahme der Stellkraft der erste Schieber bis Anschlag des dritten Schiebers an einem dem einen Längsende gegenüberliegenden anderen Längsende der Schieberführungspassage von der Federkraft teilweise aus dem einen Armabschnitt ausgefahren wird (sich demgemäß sowohl im ersten Bereich als auch im zweiten Bereich der Schieberführungspassage befindet), so dass der erste Schieber teilweise in dem zweiten Hebelteil angeordnet ist.

Demgemäß wird bei Beaufschlagung der Stellkraft der zweite Schieber so in der Schieberführungspassage positioniert, dass er sich ausschließlich in deren zweiten Bereich befindend dazu bündig im zweiten Hebelteil angeordnet ist. Somit sind bei Beaufschlagung der Stellkraft das erste Hebelteil und das zweite Hebelteil hinsichtlich ihrer jeweiligen Schwenkbewegungen voneinander entkuppelt und können sich somit separat gemäß der Nockenkontur des ersten bzw. des zweiten Nockens schwenkend bewegen.

Bei Wegnahme der Stellkraft wird der zweite Schieber demgemäß so in der Schieberführungspassage positioniert, dass er sich sowohl in deren zweiten als auch in deren dritten Bereich befindend teilweise im zweiten Hebelteil und teilweise im anderen Armabschnitt des ersten Hebelteils angeordnet ist. Somit wirken der erste Schieber, der sich in diesem Fall vom einen Armabschnitt des ersten Hebelteils aus in das zweite Hebelteil hinein erstreckt, und der zweite Schieber, der sich in diesem Fall vom zweiten Hebelteil aus in den anderen Armabschnitt des ersten Hebelteils hinein erstreckt, jeweils als Verriegelungsschieber. Folglich sind bei Wegnahme der Stellkraft das erste Hebelteil und das zweite Hebelteil hinsichtlich ihrer jeweiligen Schwenkbewegungen miteinander gekuppelt und bewegen sich schwenkend somit gemeinsam gemäß der die größere Auslenkung verursachenden Nockenkontur der jeweiligen Nockenkonturen des ersten und des zweiten Nockens.

Durch die Ausgestaltung der Erfindung mit mindestens zwei parallel zur Schwinghebeldrehachse (erste und zweite Drehachse) angeordneten, in Reihe geschalteten Verriegelungsschiebern (erster und zweiter Schieber) ergeben sich günstigere Verhältnisse von Verdrängungsvolumen zu Pressungsfläche und Schaltkraft zu Schiebermasse, wodurch insbesondere die Schaltdauer erheblich verkürzt werden kann.

Im Folgenden wird die Erfindung anhand einer bevorzugten Ausführungsform und unter Bezugnahme auf die beigefügten Figuren detaillierter beschrieben.
- Fig.1: zeigt in perspektivischer weggebrochener Ansicht gemäß der Erfindung ein Kurbelgehäuse einer Brennkraftmaschine mit einer Mehrzahl von Schwinghebeln.
- Fig.2: zeigt eine perspektivische Ansicht einer an einem gemeinsamen Achsenteil gelagerten erfindungsgemäßen Anordnung von schaltbaren Schwinghebeln und nicht schaltbaren Schwinghebeln.
- Fig.3: zeigt eine perspektivische Ansicht eines erfindungsgemäßen schaltbaren Schwinghebels.
- Fig.4: zeigt eine Fig.3 ähnliche Ansicht des erfindungsgemäßen schaltbaren Schwinghebels mit teilweise weggeblendeten Konturen.
- Fig.5: zeigt eine seitliche Draufsicht des erfindungsgemäßen schaltbaren Schwinghebels von Fig.3.
- Fig.6: zeigt ausgehend von Fig.5 eine Ansicht von links des erfindungsgemäßen schaltbaren Schwinghebels von Fig.3.
- Fig.7: zeigt ausgehend von Fig.5 eine Ansicht von rechts des erfindungsgemäßen schaltbaren Schwinghebels von Fig.3.
- Fig.8: zeigt ausgehend von Fig.5 eine Ansicht von unten des erfindungsgemäßen schaltbaren Schwinghebels von Fig.3.
- Fig.9: zeigt ausgehend von Fig.5 eine Ansicht von oben des erfindungsgemäßen schaltbaren Schwinghebels von Fig.3.
- Fig.10: zeigt eine perspektivische Ansicht eines ersten Hebelteils des erfindungsgemäßen schaltbaren Schwinghebels von Fig.3.
- Fig.11: zeigt eine perspektivische Ansicht eines zweiten Hebelteils des erfindungsgemäßen schaltbaren Schwinghebels von Fig.3.
- Fig.12: zeigt eine Schnittansicht des erfindungsgemäßen schaltbaren Schwinghebels von Fig.3, gesehen entlang einer Schnittlinie A-A in Fig.5, wobei sich eine Schieberanordnung des Schwinghebels in einer Verriegelungsposition befindet.
- Fig.13: zeigt eine Schnittansicht des erfindungsgemäßen schaltbaren Schwinghebels von Fig.3, gesehen entlang der Schnittlinie A-A in Fig.5, wobei sich die Schieberanordnung des Schwinghebels in einer Entriegelungsposition befindet.

Wie aus den Figuren 1 und 2 ersichtlich, weist eine erfindungsgemäße Brennkraftmaschine (nicht vollständig gezeigt) 1 ein Kurbelgehäuse 2 auf, in dem an einem gemeinsamen am Kurbelgehäuse 2 abgestützten Achsenteil 90 jeweils schwenkbar gelagert eine Mehrzahl von schaltbaren Schwinghebeln 10 und nicht schaltbaren Schwinghebeln 10' aufgenommen sind.

In der vorliegenden Ausführungsform dienen die schaltbaren Schwinghebel 10 zum Betätigen von nicht dargestellten Einlassventilen der Brennkraftmaschine 1 und dienen die nicht schaltbaren Schwinghebel 10' zum Betätigen von nicht dargestellten Auslassventilen der Brennkraftmaschine 1. Die Einlassventile und die Auslassventile bilden Gaswechselventile der Brennkraftmaschine 1.

Zum Betätigen der Gaswechselventile weisen die schaltbaren Schwinghebel 10 und die nicht schaltbaren Schwinghebel 10' jeweils einen Betätigungsabschnitt 11 bzw. 11' auf.

Im Folgenden werden nun die schaltbaren Schwinghebel 10 unter Bezugnahme auf die Figuren 1 bis 13 detaillierter erläutert werden.

Wie aus den Figuren 1 bis 13 ersichtlich, weist jeder schaltbare Schwinghebel 10 ein erstes Hebelteil 20, ein zweites Hebelteil 30 und eine Kupplungseinrichtung 40 zum miteinander Kuppeln und voneinander Entkuppeln des ersten Hebelteils 20 und des zweiten Hebelteils 30 auf.

Wie insbesondere aus Fig.10 ersichtlich, weist das erste Hebelteil 20 an seinem einen Längsende ein erstes Schwenklager 21 auf, über welches das erste Hebelteil 20 um eine erste Drehachse R1 schwenkbar am Kurbelgehäuse 2 der Brennkraftmaschine 1 abgestützt ist. Das erste Hebelteil 20 weist außerdem an seinem anderen Längsende mindestens eine Laufrolle 25a, 25b auf, die drehbar am ersten Hebelteil 20 gelagert ist und die eine Mantelfläche 26a, 26b (siehe z.B. Fig.7) hat zum dagegen Anlaufen eines ersten Nockens (in den Figuren nicht spezifiziert) des Ventiltriebs zum Erzeugen einer Schwenkbewegung des ersten Hebelteils 20 um die erste Drehachse R1.

Wie insbesondere aus Fig.11 ersichtlich, weist das benachbart zum ersten Hebelteil 20 angeordnete zweite Hebelteil 30 an seinem einen Längsende ein zweites Schwenklager 31 auf, über welches das zweite Hebelteil 30 um eine parallel zur ersten Drehachse R1 verlaufende zweite Drehachse R2 schwenkbar am Kurbelgehäuse 2 der Brennkraftmaschine 1 abgestützt ist. Das zweite Hebelteil 30 weist außerdem an seinem anderen Längsende eine Laufrolle 35 auf, die drehbar am zweiten Hebelteil 30 gelagert ist und die eine Mantelfläche 36 (siehe z.B. Fig.7) hat zum dagegen Anlaufen eines zweiten Nockens (in den Figuren nicht spezifiziert) des Ventiltriebs zum Erzeugen einer Schwenkbewegung des zweiten Hebelteils 30 um die zweite Drehachse R2.

Wie insbesondere aus den Figuren 2 bis 5 ersichtlich, fluchten die erste Drehachse R1 und die zweite Drehachse R2 zueinander bzw. sind miteinander koinzident.

Wie insbesondere aus Fig.10 und Fig.2 ersichtlich, weist das erste Schwenklager 21 des ersten Hebelteils 20 eine sich durch das erste Hebelteil 20 hindurch erstreckende erste Durchgangspassage 22 auf, in die ein jeweiliger erster Achsenabschnitt (in den Figuren nicht spezifiziert) des Achsenteils 90 eingepasst ist, so dass das erste Hebelteil 20 zum Ausführen seiner Schwenkbewegung um den jeweiligen ersten Achsenabschnitt des Achsenteils 90 schwenkbar ist.

Wie insbesondere aus Fig.11 und Fig.2 ersichtlich, weist das zweite Schwenklager 31 des zweiten Hebelteils 30 eine sich durch das zweite Hebelteil 30 hindurch erstreckende zweite Durchgangspassage 32 auf, in die ein jeweiliger zweiter Achsenabschnitt (in den Figuren nicht spezifiziert) des Achsenteils 90 eingepasst ist, so dass das zweite Hebelteil 20 zum Ausführen seiner Schwenkbewegung um den zweiten Achsenabschnitt des Achsenteils 90 schwenkbar ist.

Wie z.B. aus Fig.5 und Fig.2 ersichtlich, sind die erste Durchgangspassage 22 des ersten Schwenklagers 21 des ersten Hebelteils 20 und die zweite Durchgangspassage 32 des zweiten Schwenklagers 31 des zweiten Hebelteils 30 zueinander fluchtend angeordnet, so dass sich das am Kurbelgehäuse 2 der Brennkraftmaschine 1 abgestützte die ersten und zweiten Achsenabschnitte bildende Achsenteil 90 darin eingepasst durch die ersten und zweiten Durchgangspassagen 22, 32 hindurch erstrecken kann.

Wie am besten aus der Zusammenschau der Figuren 3 und 10 ersichtlich, weist das erste Hebelteil 20 im Detail zwei mit seitlichem Abstand voneinander längsseits parallel in einer Ebene zueinander verlaufende Armabschnitte 27, 28 und einen die beiden Armabschnitte 27, 28 miteinander verbindenden Stegabschnitt 29 auf, wobei das zweite Hebelteil 30 zwischen den beiden Armabschnitten 27, 28 der ersten Hebelteils 20 angeordnet ist.

Die erste Durchgangspassage 22 des ersten Schwenklagers 21 des ersten Hebelteils 20 erstreckt sich dabei durch beide Armabschnitte 27, 28 des ersten Hebelteils 20 hindurch, so dass sie zwei Teilpassagen 23, 24 bildet, zwischen denen die zweite Durchgangspassage 32 des zweiten Schwenklagers 31 des zweiten Hebelteils 30 angeordnet ist.

Obwohl aus den Figuren 1 bis 13 nicht ersichtlich, weist der erste Nocken des Ventiltriebs zwei mit axialem Abstand (in Richtung der ersten und zweiten Drehachsen R1, R2) voneinander angeordnete Nockenelemente gleicher Nockenkontur auf, wobei der zweite Nocken des Ventiltriebs in dem axialen Abstand zwischen den beiden Nockenelementen des ersten Nockens des Ventiltriebs angeordnet ist.

Wie am besten aus der Zusammenschau der Figuren 7 und 10 ersichtlich, ist an den beiden Armabschnitten 27 und 28 des ersten Hebelteils 20 jeweils eine Laufrolle 25a bzw. 25b vorgesehen, die drehbar am jeweiligen Armabschnitt 27, 28 gelagert ist und die eine Mantelfläche 26a bzw. 26b hat zum dagegen Anlaufen eines der beiden Nockenelemente des ersten Nockens. Jeweilige Drehachsen R3 und R4 der beiden Laufrollen 25a bzw. 25b des ersten Hebelteils 20 sind dabei zueinander fluchtend angeordnet. Die Laufrolle 35 des zweiten Hebelteils 30 ist zwischen den beiden Laufrollen 25a, 25b des ersten Hebelteils 20 mit zu deren jeweiligen Drehachsen R3, R4 paralleler und insbesondere fluchtender bzw. koinzidenter Drehachse R5 angeordnet.

Nun wird unter besonderer Bezugnahme auf die Figuren 12 und 13 die Kupplungseinrichtung 40 detaillierter beschrieben. Die Kupplungseinrichtung 40 weist eine Schieberanordnung 50 auf, die zum Umschalten des Ventilhubes gesteuert verfahrbar ist, so dass die ersten und zweiten Hebelteile 20, 30 über die Schieberanordnung 50 hinsichtlich ihrer jeweiligen Schwenkbewegungen selektiv miteinander kuppelbar und voneinander entkuppelbar sind.

Fig.12 zeigt die Schieberanordnung 50 der Kupplungseinrichtung 40 des Schwinghebels 10 in einer Verriegelungsposition, und Fig.13 zeigt die Schieberanordnung 50 in einer Entriegelungsposition.

Genauer weist die Kupplungseinrichtung 40 eine Schieberführungspassage 41 auf, die sich parallel zu den ersten und zweiten Drehachsen R1, R2 durch die beiden Armabschnitte 27, 28 des ersten Hebelteils 20 und durch das zweite Hebelteil 30 erstreckt und in der die Schieberanordnung 50 längs der Schieberführungspassage 41 verschiebbar angeordnet ist.

Die Schieberanordnung 50 der Kupplungseinrichtung 40 weist einen ersten Schieber 51, einen zweiten Schieber 52 und einen dritten Schieber 53 auf, die jeweils mit kreisrundem Querschnitt bolzenähnlich geformt sind.

Der erste Schieber 51 ist in einem von einem Armabschnitt 27 der Armabschnitte 27, 28 gebildeten ersten Bereich der Schieberführungspassage 41 angeordnet von der Federkraft einer Feder 42 in Richtung zum anderen Armabschnitt 28 der Armabschnitte 27, 28 des ersten Hebelteils 20 hin vorgespannt und hat entlang der Schieberführungspassage 41 eine Länge, die gleich einer Länge des ersten Bereichs der Schieberführungspassage 41 ist.

Der zweite Schieber 52 ist in Berührungskontakt mit dem ersten Schieber 51 in einem von dem zweiten Hebelteil 30 gebildeten zweiten Bereich der Schieberführungspassage 41 angeordnet und hat entlang der Schieberführungspassage 41 eine Länge, die gleich einer Länge des zweiten Bereichs der Schieberführungspassage 41 ist.

Der dritte Schieber 53 ist in Berührungskontakt mit dem zweiten Schieber 52 in einem von dem anderen Armabschnitt 28 gebildeten dritten Bereich der Schieberführungspassage 41 angeordnet und hat entlang der Schieberführungspassage 41 eine Länge, die kleiner als eine Länge des dritten Bereichs der Schieberführungspassage 41 ist.

Der dritte Schieber 53 ist als Hydraulikkolben ausgebildet und weist eine Ölkammer 54 auf, die über einen Ölzulauf 56 gesteuert selektiv mit Öldruck beaufschlagbar ist.

Damit ist der dritte Schieber 53 von einer dem zweiten Schieber 52 abgewandten Seite aus gesteuert selektiv mit einer Stellkraft in Richtung zu dem einen Armabschnitt 27 des ersten Hebelteils 20 hin beaufschlagbar, so dass der erste Schieber 51 bei Beaufschlagung der Stellkraft gegen die Federkraft der Feder 42 bis Anschlag an einem Längsende 41a der Schieberführungspassage 41 bündig dazu in den einen Armabschnitt 27 eingefahren wird (wie in Fig. 13 gezeigt) und bei Wegnahme der Stellkraft der erste Schieber 51 bis Anschlag des dritten Schiebers 53 an einem dem einen Längsende 41a gegenüberliegenden anderen Längsende 41b der Schieberführungspassage 41 von der Federkraft teilweise aus dem einen Armabschnitt 27 ausgefahren wird (wie in Fig.12 gezeigt), so dass der erste Schieber 51 teilweise in dem zweiten Hebelteil 30 angeordnet ist.

Demgemäß wird bei Beaufschlagung der Stellkraft der zweite Schieber 52 so in der Schieberführungspassage 41 positioniert (wie in Fig.13 gezeigt), dass er sich ausschließlich in deren zweiten Bereich befindend dazu bündig im zweiten Hebelteil 30 angeordnet ist. Somit sind bei Beaufschlagung der Stellkraft das erste Hebelteil 20 und das zweite Hebelteil 30 hinsichtlich ihrer jeweiligen Schwenkbewegungen voneinander entkuppelt und können sich somit separat gemäß der Nockenkontur des ersten bzw. des zweiten Nockens schwenkend bewegen.

Bei Wegnahme der Stellkraft wird der zweite Schieber 52 demgemäß so in der Schieberführungspassage 41 positioniert (wie in Fig.12 gezeigt), dass er sich sowohl in deren zweiten als auch in deren dritten Bereich befindend teilweise im zweiten Hebelteil 30 und teilweise im anderen Armabschnitt 28 des ersten Hebelteils 20 angeordnet ist. Somit wirken der erste Schieber 51, der sich in diesem Fall vom einen Armabschnitt 27 des ersten Hebelteils 20 aus in das zweite Hebelteil 30 hinein erstreckt, und der zweite Schieber 52, der sich in diesem Fall vom zweiten Hebelteil 30 aus in den anderen Armabschnitt 28 des ersten Hebelteils 20 hinein erstreckt, jeweils als Verriegelungsschieber. Folglich sind bei Wegnahme der Stellkraft das erste Hebelteil 20 und das zweite Hebelteil 30 hinsichtlich ihrer jeweiligen Schwenkbewegungen miteinander gekuppelt und bewegen sich schwenkend somit gemeinsam gemäß der die größere Auslenkung verursachenden Nockenkontur der jeweiligen Nockenkonturen des ersten und des zweiten Nockens.

### Bezugszeichenliste

- 1: Brennkraftmaschine
- 2: Kurbelgehäuse
- 10: schaltbarer Schwinghebel
- 10': nicht schaltbarer Schwinghebel
- 11: Betätigungsabschnitt
- 11': Betätigungsabschnitt
- 20: erstes Hebelteil
- 21: erstes Schwenklager
- 22: erste Durchgangspassage
- 23: Teilpassage
- 24: Teilpassage
- 25a: Laufrolle
- 25b: Laufrolle
- 26a: Mantelfläche
- 26b: Mantelfläche
- 27: Armabschnitt
- 28: Armabschnitt
- 29: Stegabschnitt
- 30: zweites Hebelteil
- 31: zweites Schwenklager
- 32: zweite Durchgangspassage
- 35: Laufrolle
- 36: Mantelfläche
- 40: Kupplungseinrichtung
- 41: Schieberführungspassage
- 41a: Längsende
- 41b: Längsende
- 42: Feder
- 50: Schieberanordnung
- 51: erster Schieber
- 52: zweiter Schieber
- 53: dritter Schieber
- 54: Ölkammer
- 56: Ölzulauf
- 90: Achsenteil
- R1: erste Drehachse
- R2: zweite Drehachse
- R3: Drehachse
- R4: Drehachse
- R5: Drehachse

## Patentansprüche

1. Schaltbarer Schwinghebel (10) für einen Ventiltrieb einer Brennkraftmaschine (1), aufweisend:
ein erstes Hebelteil (20) mit einem ersten Schwenklager (21), über welches das erste Hebelteil (20) um eine erste Drehachse (R1) schwenkbar an einem Gehäuse (2) der Brennkraftmaschine (1) abstützbar ist, und mindestens einer Laufrolle (25a, 25b), die drehbar am ersten Hebelteil (20) gelagert ist und die eine Mantelfläche (26a, 26b) hat zum dagegen Anlaufen eines ersten Nockens des Ventiltriebs zum Erzeugen einer Schwenkbewegung des ersten Hebelteils (20) um die erste Drehachse (R1),
ein zweites Hebelteil (30), das benachbart zum ersten Hebelteil (20) angeordnet ist und das ein zweites Schwenklager (31), über welches das zweite Hebelteil (30) um eine parallel zur ersten Drehachse (R1) verlaufende zweite Drehachse (R2) schwenkbar am Gehäuse (2) der Brennkraftmaschine (1) abstützbar ist, und eine Laufrolle (35) hat, die drehbar am zweiten Hebelteil (30) gelagert ist und die eine Mantelfläche (36) hat zum dagegen Anlaufen eines zweiten Nockens des Ventiltriebs zum Erzeugen einer Schwenkbewegung des zweiten Hebelteils (30) um die zweite Drehachse (R2), und
eine Kupplungseinrichtung (40) mit einer Schieberanordnung (50), die zum Schalten gesteuert verfahrbar ist, so dass die ersten und zweiten Hebelteile (20, 30) über die Schieberanordnung (50) hinsichtlich ihrer jeweiligen Schwenkbewegungen selektiv miteinander kuppelbar und voneinander entkuppelbar sind,
wobei an einem von dem ersten und dem zweiten Hebelteil (20, 30) ein Betätigungsabschnitt (11) zum Betätigen eines Gaswechselventils der Brennkraftmaschine (1) vorgesehen ist,
wobei die erste Drehachse (R1) und die zweite Drehachse (R2) zueinander fluchten, das heißt koinzident sind,
wobei das erste Schwenklager (21) eine sich durch das erste Hebelteil (20) hindurch erstreckende erste Durchgangspassage (22) aufweist, in die ein am Gehäuse (2) der Brennkraftmaschine (1) abgestützter erster Achsenabschnitt einpassbar ist, so dass das erste Hebelteil (20) zum Ausführen seiner Schwenkbewegung um den ersten Achsenabschnitt schwenkbar ist,
wobei das zweite Schwenklager (31) eine sich durch das zweite Hebelteil (30) hindurch erstreckende zweite Durchgangspassage (32) aufweist, in die ein am Gehäuse (2) der Brennkraftmaschine (1) abgestützter zweiter Achsenabschnitt einpassbar ist, so dass das zweite Hebelteil (30) zum Ausführen seiner Schwenkbewegung um den zweiten Achsenabschnitt schwenkbar ist,
wobei die erste und die zweite Durchgangspassage (22, 32) zueinander fluchtend angeordnet sind, so dass in diese ein am Gehäuse (2) der Brennkraftmaschine (1) abgestütztes die ersten und zweiten Achsenabschnitte bildendes Achsenteil (90) einpassbar ist, so dass die ersten und zweiten Hebelteile (20, 30) zum Ausführen ihrer jeweiligen Schwenkbewegungen um das Achsenteil (90) schwenkbar sind
wobei das erste Hebelteil (20) zwei mit seitlichem Abstand voneinander längsseits parallel in einer Ebene zueinander verlaufende Armabschnitte (27, 28) und einen die beiden Armabschnitte (27, 28) miteinander verbindenden Stegabschnitt (29) aufweist, und wobei das zweite Hebelteil (30) zwischen den beiden Armabschnitten (27, 28) der ersten Hebelteils (20) angeordnet ist,
wobei der erste Nocken des Ventiltriebs zwei mit axialem Abstand voneinander angeordnete Nockenelemente gleicher Nockenkontur aufweist, wobei an den beiden Armabschnitten (27, 28) des ersten Hebelteils (20) jeweils eine Laufrolle (25a, 25b) vorgesehen ist, die drehbar am jeweiligen Armabschnitt (27, 28) gelagert ist und die eine Mantelfläche (26a, 26b) hat zum dagegen Anlaufen eines der beiden Nockenelemente des ersten Nockens, wobei jeweilige Drehachsen (R3, R4) der beiden Laufrollen (25a, 25b) des ersten Hebelteils (20) zueinander fluchten, und wobei die Laufrolle (35) des zweiten Hebelteils (30) zwischen den beiden Laufrollen (25a, 25b) des ersten Hebelteils (20) mit zu deren jeweiligen Drehachsen (R3, R4) paralleler Drehachse (R5) angeordnet ist und der zweite Nocken des Ventiltriebs In dem axialen Abstand zwischen den beiden Nockenelementen des ersten Nockens des Ventiltriebs angeordnet ist, und
wobei die Kupplungseinrichtung (40) eine Schieberführungspassage (41) aufweist, die sich parallel zu den ersten und zweiten Drehachsen (R1, R2) durch die beiden Armabschnitte (27, 28) des ersten Hebelteils (20) und durch das zweite Hebelteil (30) erstreckt und in der die Schieberanordnung (50) längs der Schieberführungspassage (41) verschiebbar angeordnet ist.

2. Schaltbarer Schwinghebel (10) gemäß Anspruch 1, wobei sich die erste Durchgangspassage (22) durch beide Armabschnitte (27, 28) des ersten Hebelteils (20) hindurch erstreckt, so dass sie zwei Teilpassagen (23, 24) bildet, zwischen denen die zweite Durchgangspassage (32) angeordnet ist.

3. Schaltbarer Schwinghebel (10) gemäß Anspruch 1, wobei die Schieberanordnung (50) der Kupplungseinrichtung (40) aufweist:
einen ersten Schieber (51), der in einem von einem der Armabschnitte (27) gebildeten ersten Bereich der Schieberführungspassage (41) angeordnet von der Federkraft einer Feder (42) in Richtung zum anderen Armabschnitt (28) des ersten Hebelteils (20) hin vorgespannt ist und der entlang der Schieberführungspassage (41) eine Länge hat, die gleich einer Länge des ersten Bereichs der Schieberführungspassage (41) ist,
einen zweiten Schieber (52), der in Berührungskontakt mit dem ersten Schieber (51) in einem von dem zweiten Hebelteil (30) gebildeten zweiten Bereich der Schieberführungspassage (41) angeordnet ist und der entlang der Schieberführungspassage (41) eine Länge hat, die gleich einer Länge des zweiten Bereichs der Schieberführungspassage (41) ist, und
einen dritten Schieber (53), der in Berührungskontakt mit dem zweiten Schieber (52) in einem von dem anderen Armabschnitt (28) gebildeten dritten Bereich der Schieberführungspassage (41) angeordnet ist und der entlang der Schieberführungspassage (41) eine Länge hat, die kleiner als eine Länge des dritten Bereichs der Schieberführungspassage (41) ist,
wobei der dritte Schieber (53) von einer dem zweiten Schieber (52) abgewandten Seite aus gesteuert selektiv mit einer Stellkraft in Richtung zu dem einen Armabschnitt (27) des ersten Hebelteils (20) hin beaufschlagbar ist, so dass der erste Schieber (51) bei Beaufschlagung der Stellkraft gegen die Federkraft der Feder (42) bis Anschlag an einem Längsende (41a) der Schieberführungspassage (41) bündig dazu in den einen Armabschnitt (27) eingefahren wird und bei Wegnahme der Stellkraft der erste Schieber (51) bis Anschlag des dritten Schiebers (53) an einem dem einen Längsende (41a) gegenüberliegenden anderen Längsende (41b) der Schieberführungspassage (41) von der Federkraft teilweise aus dem einen Armabschnitt (27) ausgefahren wird, so dass der erste Schieber (51) teilweise in dem zweiten Hebelteil (30) angeordnet ist.

## Claims

1. A switchable rocker lever (10) for a valve drive of an internal combustion engine (1), comprising:
a first lever part (20) with a first pivot bearing (21), via which the first lever part (20) is pivotably supportable about a first axis of rotation (R1) on a housing (2) of the internal combustion engine (1), and at least one idler roller (25a, 25b), which is rotatably mounted on the first lever part (20) and which has a lateral surface (26a, 26b) for a first cam of the valve drive running against for generating a pivot movement of the first lever part (20) about the first axis of rotation (R1),
a second lever part (30), which is arranged adjacent to the first lever part (20) and which has a second pivot bearing (31), via which the second lever part (30) is pivotably supportable about a second axis of rotation (R2) running parallel to the first axis of rotation (R1) on the housing (2) of the internal combustion engine (1), and an idler roller (35), which is rotatably mounted on the second lever part (30) and which has a lateral surface (36) for a second cam of the valve to run against for generating a pivot movement of the second part (30) about the axis of rotation (R2), and
a coupling device (40) with a slide arrangement (50), which is controllably moveable for switching, so that the first and second lever parts (20, 30) via the slide arrangement (50) are selectively couplable to one another and decouplable from one another with respect to their respective pivot movements,
wherein on one of the first and the second lever part (30, 30) an actuation section (11) for actuating a gas exchange valve of the internal combustion engine (1) is provided,
wherein the first axis of rotation (R1) and the second axis of rotation (R2) are aligned with one another, i.e. are coincident,
wherein the first pivot bearing (21) comprises a first through-passage (22) extending through the first lever part (20), into which a first shaft section supported on the housing (2) of the internal combustion engine (1) is fittable, so that the first lever part (20) for performing its pivot movement is pivotable about the first shaft section,
wherein the second pivot bearing (31) comprises a second through-passage (32) extending through the second lever part (30), into which a second shaft section supported on the housing (2) of the internal combustion engine (1) is fittable, so that the second lever part (30) for performing its pivot movement is pivotable about the second shaft section,
wherein the first and the second through-passage (22, 32) are arranged aligned with one another, so that into these an shaft part (90) forming the first and second shaft section supported on the housing (2) of the internal combustion engine (1) is fittable, so that the first and second lever parts (20, 30) are pivotable about the shaft part (90) for performing its respective pivot movements,
wherein the first lever part (20) comprises two arm sections (27, 28) running along parallel in a plane relative to one another laterally spaced from one another and a web section (29) connecting the two arm sections (27, 28) with one another, and wherein the second lever part (30) is arranged between the two arm sections (27, 28) of the first lever part (20),
wherein the first cam of the valve drive comprises two cam elements of the same cam contour arranged axially spaced from one another, wherein on the two arm sections (27, 28) of the first lever part (20) an idler roller (25a, 25b) each is provided, which is rotatably mounted on the respective arm section (27, 28) and which has a lateral surface (26a, 26b) for one of the two cam elements of the first cam to run against, wherein respective axes of rotation (R3, R4) of the two idler rollers (25a, 25b) of the first lever part (20) are aligned with one another, and wherein the idler roller (35) of the second lever part (30) is arranged between the two idler rollers (25a, 25b) of the first lever part (20) with an axis of rotation (R5) that is parallel to their axes of rotation (R3, R4) and the second cam of the valve drive is arranged in the axial spacing between the two cam elements of the first cams of the valve drive, and
wherein the coupling device (40) comprises a slide guiding passage (41) which extends parallel to the first and second axes of rotation (R1, R2) through the two arm sections (27, 28) of the first lever part (20) and through the second lever part (30) and in which the slide arrangement (50) is displaceably arranged alongside the slide guiding passage (41).

2. The switchable rocker lever (10) according to Claim 1, wherein the first through-passage (22) extends through both arm sections (27, 28) of the first lever part (20), so that it forms two part passages (23, 24), between which the second through-passage (32) is arranged.

3. The switchable rocker lever (10) according to Claim 1, wherein the slide arrangement (50) of the coupling device (40) comprises:
a first slide (51), which, arranged in a first region of the slide guiding passage (41) formed by one of the arm sections (27) is preloaded by the spring force of a spring (42) in the direction of the other arm section (28) of the first lever part (20) and which along the slide guiding passage (41) has a length which is equal to a length of the first region of the slide guiding passage (41),
a second slide (52), which is arranged in touch contact with the first slide (51) in a second region of the slide guiding passage (41) formed by the second lever part (30) and which along the slide guiding passage (41) has a length which is equal to a length of the second region of the slide guiding passage (41), and
a third slide (53) which in touch contact with the second slide (52) is arranged in a third region of the slide guiding passage (41) formed by the other arm section (28) and which along the slide guiding passage (41) has a length that is smaller than a length of the third region of the slide guiding passage (41),
wherein the third slide (53) is loadable from a side facing away from the second slide (52) in a controlled selective manner with an actuating force in the direction of the one arm section (27) of the first lever part (20), so that the first slide (51) upon loading of the actuating force is retracted against the spring force of the spring (42) up to a stop at a longitudinal end (41a) of the slide guiding passage (41) into an arm section (27) flush thereto and upon removal of the actuating force the first slide (51) is partially extended out of the one arm section (27) by the spring force up to the third slide (53) striking against the stop on another longitudinal end (41b) of the slide guiding passage (41) located opposite the one longitudinal end (41a), so that the first slide (51) is partly arranged in the second lever part (30).

## Revendications

1. Levier oscillant(10) commutable pour une commande de soupape d'un moteur à combustion interne (1), présentant :
une première partie de levier (20) avec un premier palier pivotant (21), par l'intermédiaire duquel la première partie de levier (20)peut être appuyée autour d'un premier axe de rotation (R1) de manière pivotante sur un carter (2) du moteur à combustion interne (1), et au moins une roulette (25a, 25b) qui est positionnée rotativement sur la première partie de levier (20) et qui possède une surface de gaine (26a, 26b) contre laquelle faire rouler une première came de la commande de soupape pour générer un mouvement pivotant de la première partie de levier (20) autour du premier axe de rotation (R1),
une deuxième partie de levier (30), qui est juxtaposée à la première partie de levier (20) et qui possède un deuxième palier pivotant (31), par l'intermédiaire duquel la deuxième partie de levier (30) peut être appuyée autour d'un deuxième axe de rotation (R2) s'étendant parallèlement au premier axe de rotation (R1) de manière pivotante sur le carter (2) du moteur à combustion interne (1), et une roulette (35), qui est positionnée rotativement sur la deuxième partie de levier (30) et qui possède une surface de gaine (36) contre laquelle faire rouler une deuxième came de la commande de soupape pour générer un mouvement pivotant de la deuxième partie de levier (30) autour du deuxième axe de rotation (R2), et
un dispositif d'accouplement (40) avec un dispositif de coulisseau (50), qui peut être déplacé de manière commandée à des fins de commutation de sorte que la première et la deuxième partie de levier (20, 30) puissent être couplées l'une à l'autre et découplées l'une de l'autre de manière sélective en ce qui concerne leurs mouvements pivotants respectifs par l'intermédiaire du dispositif de coulisseau (50),
dans lequel sur une de la première et la deuxième partie de levier (20, 30) une portion d'actionnement (11) pour actionner une soupape d'échange de gaz du moteur à combustion interne (1) est prévue,
dans lequel le premier axe de rotation (R1) et la deuxième axe de rotation (R2) s'alignent l'un par rapport à l'autre, c'est-à-dire sont coïncidents,
dans lequel le premier palier pivotant (21) présente un premier passage traversant (22) s'étendant à travers la première partie de levier (20), dans lequel une première portion d'axe appuyée sur le carter (2) du moteur à combustion interne (1) peut être insérée, de sorte que la première partie de levier (20) soit pivotante afin d'exécuter son mouvement pivotant autour de la première portion d'axe,
dans lequel le deuxième palier pivotant (31) présente un deuxième passage traversant (32) s'étendant à travers la deuxième partie de levier (30), dans lequel une deuxième portion d'axe appuyée sur le carter (2) du moteur à combustion interne (1) peut être insérée, de sorte que la deuxième partie de levier (30) soit pivotante afin d'exécuter son mouvement pivotant autour de la deuxième portion d'axe,
dans lequel le premier et le deuxième passage traversant (22, 32) sont disposés en alignement l'un par rapport à l'autre, de sorte que dans ceux-ci une partie d'axe (90) formant la première et la deuxième portions d'axe appuyée sur le carter (2) du moteur à combustion interne (1) puisse être insérée, de sorte que la première et la deuxième parties de levier (20, 30) soient pivotantes afin d'exécuter leurs mouvements pivotants respectifs autour de la partie d'axe (90),
dans lequel la première partie de levier (20) présente deux portions de bras (27, 28) s'étendant avec un espacement latérale l'un de l'autre en longueur parallèlement dans un plan l'une par rapport à l'autre et une portion de gradin (29) reliant l'une à l'autre les deux portions de bras (27, 28), et dans lequel la deuxième partie de levier (30) est disposée entre les deux portions de bras (27, 28) de la première partie de levier (20),
dans lequel la première came de la commande de soupape présente deux éléments de came à contour de came identique disposés avec un espacement axial l'un par rapport à l'autre, dans lequel sur les deux portions de bras (27, 28) de la première partie de levier (20), une roulette (25a, 25b) est respectivement prévue, qui est positionnée rotativement sur la portion de bras respective (27, 28), et qui possède une surface de gaine (26a, 26b) contre laquelle faire rouler un des deux éléments de came de la première came, dans lequel des axes de rotation respectifs (R3, R4) des deux roulettes (25a, 25b) de la première partie de levier (20) s'alignent l'un par rapport à l'autre, et dans lequel les roulettes (35) de la deuxième partie de levier (30) entre les deux roulettes (25a, 25b) de la première partie de levier (20) est disposée avec un axe de rotation (R5) parallèle à leurs axes de rotation respectifs (R3, R4) et la deuxième came de la commande de soupape est disposée dans l'espacement axial entre les deux éléments de came de la première came de la commande de soupape, et
dans lequel le dispositif d'accouplement (40) présente un passage de guidage de coulisseau (41), qui s'étend parallèlement au premier et au deuxième axes de rotation (R1, R2) à travers les deux portions de bras (27, 28) de la première partie de levier (20) et à travers la deuxième partie de levier (30) et est disposé dans le dispositif de coulisseau (50) de manière déplaçable longitudinalement au passage de guidage de coulisseau (41).

2. Levier oscillant commutable (10) selon la revendication 1, dans lequel le premier passage traversant (22) s'étend à travers les deux portions de bras (27, 28) de la première partie de levier (20), de sorte qu'il forme deux passages partiels (23, 24), entre lesquels le deuxième passage traversant (32) est disposé.

3. Levier oscillant commutable (10) selon la revendication 1, dans lequel le dispositif de coulisseau (50) du dispositif d'accouplement (40) présente :
un premier coulisseau (51), qui est disposé dans une première zone du passage de guidage de coulisseau (41) formée par une des portions de bras (27) en étant précontraint par la force de ressort d'un ressort (42) dans la direction de l'autre portion de bras (28) de la première partie de levier (20) et qui a une longueur le long du passage de guidage de coulisseau (41), qui est identique à la longueur de la première zone du passage de guidage de coulisseau (41),
un deuxième coulisseau (52), qui est disposé en contact avec le premier coulisseau (51) dans une deuxième zone du passage de guidage de coulisseau (41) formée par la deuxième partie de levier (30) et qui a une longueur le long du passage de guidage de coulisseau (41), qui est identique à une longueur de la deuxième zone du passage de guidage de coulisseau (41), et
un troisième coulisseau (53), qui est disposé en contact avec le deuxième coulisseau (52) dans une troisième zone du passage de guidage de coulisseau (41) formé par l'autre portion de bras (28) et qui a une longueur le long du passage de guidage de coulisseau (41), qui est plus petite qu'une longueur de la troisième zone du passage de guidage de coulisseau (41),
dans lequel le troisième coulisseau (53) peut être sollicité à partir d'un côté qui se détourne du deuxième coulisseau (52) de manière commandée sélectivement avec une force de réglage dans la direction allant vers une portion de bras (27) de la première partie de levier (20), de sorte que le premier coulisseau (51) en cas de sollicitation de la force de réglage en sens inverse à la force de ressort du ressort (42) soit déployé jusqu'à la butée sur une extrémité longitudinale (41a) du passage de guidage de coulisseau (41) au ras de celui-ci dans une des portions de bras (27) et lorsque la force de réglage est supprimée, le premier coulisseau (51) est rétracté jusqu'à la butée du troisième coulisseau (53) sur une autre extrémité longitudinale (41b) du passage de guidage de coulisseau (41) opposée à une extrémité longitudinale (41a) sous l'effet de la force de ressort partiellement hors d'une portion de bras (27), e sorte que le premier coulisseau (51) soit disposé partiellement dans la deuxième partie de levier (30).
